# EUROPÄISCHE PATENTSCHRIFT

(11) **EP 0 588 064 B1**
(45) Veröffentlichungstag und Bekanntmachung des Hinweises auf die Patenterteilung: **02.01.1997**
(21) Anmeldenummer: 93112904.3
(22) Anmeldetag: 12.08.1993
(51) Int. Cl.: F15B 15/16

(54) **Teleskopzylinder mit mindestens zwei teleskopierenden Schüssen**
Telescopic cylinder having at least two stages
Vérin télescopique à au moins deux étages

(30) Priorität: 17.08.1992 DE 4227151
(43) Veröffentlichungstag der Anmeldung: 23.03.1994
(73) Patentinhaber: Montanhydraulik GmbH, D-59439 Holzwickede (DE)
(72) Erfinder: Bräckelmann, Gerd, D-59425 Unna (DE); Bartmann, Günther, D-59439 Holzwickede (DE)
(74) Vertreter: Henfling, Fritz, Dipl.-Ing.

(56) Entgegenhaltungen:
- AT-B- 252 679
- CH-A- 180 486
- DE-A- 3 021 633
- GB-A- 2 206 929

## Beschreibung

Die Erfindung betrifft einen unter Druckmitteldruck ausfahrenden und unter Einwirkung einer äußeren Kraft einfahrenden Teleskopzylinder mit mindestens zwei teleskopierenden Schüssen.

Nach dem Stand der Technik sind sämtliche Stufen eines solchen einfach wirkenden Teleskopzylinders hydraulisch miteinander verbunden, beim Ausfahren werden also alle Stufen gleichzeitig mit dem vom in den Zylinder eingespeisten Druckmittel herrührenden Druck beaufschlagt. Das gewünschte Ausfahrverhalten dergestalt, daß das Ausfahren einer Folgestufe erst nach vollständigem Ausfahren der der Folgestufe vorgelagerten Stufe einsetzt, resultiert hierbei aus der sich bereits aus der Zylinderkonstruktion ergebenden größeren Wirkfläche der den Folgestufen jeweils vorgelagerten Stufe. Das Einfahren des Teleskopzylinders erfolgt in umgekehrter Abfolge unter der Einwirkung einer äußeren Kraft. Allerdings ist die gewünschte Aus- und Einfahrfolge hierbei nicht sichergestellt, da Reibungskräfte, die dann auch durch die Lage des Zylinders beeinflußt werden, zu Kräfterelationen im Zylinder führen können, die zu einem voreilenden Aus- bzw. Einfahren einer Folgestufe vor dem Übergang der zunächst aus- bzw. einzufahrenden Stufe in ihre Endstellung führen. Sich während des Aus- bzw. Einfahrens des Teleskopzylinders ändernde Reibungskräfte können dann dazu führen, daß eine vorgeeilte Stufe bei gleichzeitigem Aus- bzw. Einfahren der zurückgebliebenen Stufe schlagartig ein- bzw. ausfährt. Das kann nicht nur zu Schäden am Teleskopzylinder selbst und an dem mit ihm versehenen System führen, ein solches Verhalten bildet dann auch eine Gefahrenquelle beim Einsatz eines mit einem solchen Teleskopzylinder versehenen Systems, etwa eines Autokrans.

Ausgehend vom Stand der Technik liegt der Erfindung die Aufgabe zugrunde, bei solchen Teleskopzylindern die gewünschte Aus- und Einfahrfolge dergestalt unter allen Umständen sicherzustellen, daß das Ausfahren einer Folgestufe erst nach dem vollständigen Ausfahren der der Folgestufe vorgelagerten Stufe einsetzt und beim Einfahren die umgekehrte Abfolge eingehalten wird.

Die Aufgabe wird mit einem unter Druckmitteldruck ausfahrenden und unter der Einwirkung einer äußeren Kraft einfahrenden Teleskopzylinder mit mindestens zwei teleskopierenden Schüssen gelöst, bei dem
1. vom Boden des Zylinders eine sich durch den Boden des ersten Schusses erstreckende Durchführung für das beim Einfahren abströmende Druckmittel ausgeht,
2. entsprechende Durchführungen bei mehr als zwei teleskopierbaren Schüssen unter Aussparung der beiden letzten Schüsse vom Boden der Schüsse mit der vom Boden des Zylinders ausgehenden Durchführung ein teleskopierendes System bildend für das beim Einfahren abströmende Druckmittel ausgehen,
3. der vorletzte und der letzte Schuß durchgängig sind,
4. soweit sich durch die Böden der Schüsse Durchführungen erstrecken, sich in den Böden die angrenzenden Zylinderräume nur in Einfahrendstellung und in Ausfahrendstellung des jeweiligen Schusses verbindende Durchgänge für das abströmende Durckmittel einerseits und für das dem Zylinderdruckraum zugeführte Ausfahrdruckmittel andererseits befinden.

Was die hierbei in den Zwischenstellungen der Stufen erfolgende, in deren Endlagen aufhebbare Unterbrechung der Durchgängigkeit der angrenzenden Zylinderräume betrifft, sind konstruktive Lösungsmöglichkeiten in den Unteransprüchen 2 bis 5 angesprochen.

Bei vollständig eingefahrenem Teleskopzylinder sind sämtliche Druck- bzw. Arbeitsräume durchgängig. Eilt beim Ausfahrhub eine Folgestufe vor, bevor die vorgelagerte Stufe vollständig ausgefahren ist, wird die Durchgängigkeit zum die voreilende Stufe beaufschlagenden Druck- bzw. Arbeitsraum unterbrochen und erst beim Übergang der vorgelagerten Stufe in die Ausfahrendlage wieder hergestellt, womit das voreilende Ausfahren einer Folgestufe unterbunden wird. In Ausfahrendstellung aller Stufen sind alle Zylinderräume wieder miteinander verbunden bzw. durchgängig. Beginnt beim Einfahren etwa die der Endstufe vorgelagerte Stufe voreilend einzufahren, wird der Durchgang vom Innenraum der voreilenden Stufe zum Druckraum der dieser Stufe vorgelagerten Stufe bis zum vollständigen Einfahren der Endstufe unterbrochen, die im eingefahrenen Zustand die Durchgängigkeit zwischen der ihr vorgelagerten Stufe und der nächsten Stufe wieder her stellt, so daß nunmehr in der gewollten Abfolge die nächste Stufe einzufahren vermag, wobei ein etwaiges Voreilen der dieser Stufe vorgelagerten Stufe wiederum zu einer Unterbrechung der Durchgängigkeit der nunmehr voreilenden Stufe zur dieser Stufe vorgelagerten Stufe erfolgt. Damit ist die gewollte Abfolge des Aus- und Einfahrens der Schüsse des Teleskopzylinders sichergestellt.

Aus der DE-A-3021633 ist ein mehrstufiger Teleskopzylinder bekannt, bei dem die jeweilige Folgestufe erst nach vollständigem Ausfahren der vorgelagerten Stufe durch beim Auflaufen des Bodens der vorgelagerten Stufe auf den Boden der folgenden Stufe erfolgender Entsperrung der Druckmittelzuleitung zum Boden der Folgestufe unter der Einwirkung des dann an deren Boden anstehenden Druckmitteldrucks ausfährt. Für die Druckmittelbeaufschlagung der Folgenstufen bedarf es hierbei innerer Durchführungen, aus denen zwangsläufig eine Begrenzung der Anzahl der Schüsse bzw. Stufen des Teleskopzylinders auf zwei, allenfalls drei Schüsse resultiert. Eine definierte Einfahrfolge dergestalt, daß zunächst die jeweilige Folgestufe vollständig eingefahren sein muß, bevor die vorgelagerte Stufe einzufahren vermag, ist hierbei dann auch nicht sichergestellt.

In der Zeichnung ist die Erfindung anhand eines Ausführungsbeispieles weitergehend erläutert. Es zeigen:
- Figur 1: den neuen Teleskopzylinder in Ausfahrendstellung,
- Figur 2: den Teleskopzylinder in Figur 1, während des Ausfahrens nach voreilender Verlagerung der Endstufe,
- Figur 3: die Steuerung des Teleskopzylinders.

Der drei teleskopierbare Schüsse aufweisende Teleskopzylinder besteht aus dem eigentlichen Zylinder 11. dem sich in dem Zylinder 11 führenden ersten Schuß 21, dem sich in dem ersten Schuß 21 führenden zweiten Schuß 31 und dem sich in dem zweiten Schuß 31 führenden dritten Schuß 41. Vom Boden 111 des Zylinders 11 geht eine Durchführung 112 aus, die sich durch den Boden 211 des ersten Schusses in eine vom Boden 211 des ersten Schusses 21 ausgehende Durchführung 212 hineinerstreckt. Die vom Boden 211 des ersten Schusses 21 ausgehende Durchführung 212 erstreckt sich ihrerseits durch den Boden 311 des zweiten Schusses 31 in diesen Schuß hinein. Der zweite Schuß 31 ist durchgängig (411) zum dritten Schuß 41. In den übereinstimmend ausgebildeten Böden 211 und 311 der Schüsse 21 und 31 befinden sich Kammern 213 und 313, die sowohl in der Ausfahrendstellung als auch in der Einfahrendstellung des jeweiligen Schusses 21 bzw. 31 durchgängig zu den angrenzenden Räumen sind, also die Kammer 213 zum Zylinderdruckraum 113 und zum Druckraum 214 der ersten Stufe sowie die Kammer 313 zum Druckraum 214 der ersten Stufe 21 und zum Innenraum 312 der zweiten Stufe 31, nicht hingegen in Zwischenstellungen dieser Schüsse 21, 31 und 41.

Die Schaltsituationen ergeben sich durch in die Böden 211 und 311 der Schüsse 21 und 31 eingelagerte, jeweils beim Übergang der Schüsse in die Ausfahrendlage und in die Einfahrendlage aus dem System heraus aufsteuernde, unter Federdruck schließende Ventile. Die für das Ausführungsbeispiel konzipierte konstruktive Lösung sei der Einfachheit halber am ersten Schuß 21 erläutert. Der Boden 211 dieses Schusses weist die zu den angrenzenden Räumen, also zum Zylinderdruckraum 113 und zum Druckraum 214 des ersten Schusses durchgängige (216, 217) Kammer 213 auf, in der sich ein auf der vom Grund der Kammer 213 ausgehenden Durchführung 212 führender Schließkörper 218 ingestalt eines Schließkegels befindet, der unter der Einwirkung von auf ihn einwirkenden Federn 219 in eine den Durchgang 217 von der Kammer 213 zum Druckraum 214 des ersten Schusses 21 unterbrechende Lage einnimmt, aus der er in die Öffnungsstellung verlagert wird, wenn ein vom Schließkörper 218 ausgehender Mitnehmer 221 beim Übergang des Schusses 21 in die Ausfahrendlage gegen einen Anschlag 114 im Zylinder 11 aufläuft, oder wenn der Boden 311 des zweiten Schusses 31 beim Übergang in die Einfahrendlage gegen einen vom Schließkörper 218 ausgehenden, sich in den Druckraum 214 der ersten Stufe 21 hinein erstreckenden Ansatz 222 aufläuft. In entsprechender Weise verhält es sich mit dem im Boden 311 des zweiten Schusses 31 befindlichen Schließkörper 318.

Die Schließ- und die Öffnungsstellung der in den Zylinderböden 211 und 311 befindlichen Schließkörper 218 und 318 ist aus Figur 2 zu entnehmen. In der dort angedeuteten fortschreitenden Ausfahrsituation, in der die erste Stufe 21 unter der Einwirkung von über die Zuleitung 61 in den Zylinderdruckraum 113 eingespeistem Ausfahrdruckmittel in ihre Ausfahrendstellung überführt worden ist, in der der vom im Boden 211 der ersten Stufe 21 befindlichen Schließkörper 218 ausgehende Mitnehmer 221 gegen den Anschlag 114 im Zylinder 11 aufgelaufen ist und den Schließkörper 218 von seinem Sitz, den Duchgang 217 zum Druckraum 214 der ersten Stufe 21 freigebend gegen die Wirkung der Federn 219 abgehoben hat, so daß Druckmittel nunmehr aus dem Zylinderdruckraum 113 in den Druckraum 214 der ersten Stufe 21 zu strömen vermag, die unter der Einwirkung des überströmenden Druckmittels nunmehr ausfährt. Das Spiel wiederholt sich nach dem vollständigen Ausfahren des ersten Schusses im Bodenbereich des zweiten Schusses durch entsprechendes Aufsteuern des im Boden dieses Schusses befindlichen Schließkörpers 318. Vorausgegangen war dem Ausfahren des zweiten Schusses 31 im dargestellten Fall eine in diesem Stadium des Teleskopierens nicht gewollte Ausfahrbewegung des Endschusses 41, aus dem der Übergang des Schließkörpers 318 im Boden 311 des zweiten Schusses 31 in seine Schließlage resultiert, wodurch das ungewollte voreilende Ausfahren des Endschusses 41 abgebrochen wurde, das nunmehr erst nach dem vollständigen Ausfahren des zweiten Schusses 31 und damit einhergehend die dann gewollte Durchgängigkeit vom Druckraum 214 der zweiten Stufe in die dritte Stufe bewirkende Auflaufen des vom Schließkörper 318 ausgehende Mitnehmer 321 gegen den Anschlag 223 in der ersten Stufe 21 bewirkt wird.

Das Einfahren des Teleskopzylinders erfolgt in umgekehrter Reihenfolge unter der Einwirkung einer am Endschuß 41 angreifenden äußeren Kraft K. Zunächst fährt also der dritte bzw. der Endschuß 41 ein, wobei das verdrängte Druckmittel durch die Durchführung 212 im ersten Schuß 21 und die Durchführung 112 im Zylinder 11 über die Ableitung 71 abströmt. Sollte hierbei ein Einfahren der zweiten Stufe 31 oder aber der ersten Stufe 21 außerplanmäßig vor dem vollständigen Einfahren der Endstufe 41 einsetzen, hebt der Mitnehmer 321 bzw. 221 des jeweiligen Schließkörpers 318, 218 von dem den Schließkörper entsperrenden Anschlag 223 bzw. 114, ab und das ungewollte voreilende Einfahren der Stufe 31 bzw. der Stufe 21 wird abgebrochen. Diese Stufen fahren danach erst dann ein, wenn die ihnen jeweils vorgelagerte Stufe 41 bzw. 31 in ihre Einfahrendlage übergegangen ist, in der sie den Schließkörper 318 bzw. den Schließkörper 218 von seinem Sitz abhebt.

Die Betätigung des Teleskopzylinders erfolgt über einen zwischen Pumpe P sowie Tank T einerseits und Teleskopzylinder andererseits in die Druckmittelleitung 611 eingefügtes Steuerventil 61, von dem die durch ein aufsteuerbares 612 Sperrventil 613 abgesicherte, zum Teleskopzylinder führende Druckmittelleitung 611 ausgeht, die hinter dem Sperrventil 613 in die zum Zylinderdruckraum 113 führende, durch ein Rückschlagventil 616 abgesicherte Druckmittelzuleitung 614 und in die ebenfalls durch ein Rückschlagventil 618 abgesicherte, an den Durchführungen 112, 212 liegende Druckmittelableitungen 617 übergeht, in Verbindung mit einem nicht dargestellten, am Endschuß 41 angreifenden Aggregat (Symbol K) etwa bei einer Winde, zum Teleskopzylinder jedenfalls dann, wenn das Einfahren nicht durch das Eigengewicht der Schüsse bewirkt wird. Das Symbol I definiert die Haltestellung des Steuerventils 61, das Symbol II die Ausfahrstellung und das Symbol III dessen Einfahrstellung. In Verbindung mit der Einfahrstellung III des Steuerventils 61 wird im Bedarfsfall das die ausgefahrenen Schüsse des Teleskopzylinders einziehende, an der Endstufe 41 angreifende (Symbol K) Aggregat aktiviert.

Die anhand eines dreischüssigen Teleskopzylinders erläuterte Lösung läßt sich in vorteilhafter Weise ohne weiteres auch an mehr als drei Schüsse aufweisenden Teleskopzylindern realisieren. Unter Beibehaltung des Grundprinzips sind dann auch andere konstruktive Lösungen möglich, was die Ausbildung der nur in Einfahrendstellung und in Ausfahrendstellung durchgängingen Verbindung zwischen den Zylinderräumen betrifft, die an Böden der Schüsse angrenzen, durch die sich Durchführungen erstrecken.

## Patentansprüche

1. Unter Druckmitteldruck ausfahrender und unter der Einwirkung einer äußeren Kraft einfahrender Teleskopzylinder mit mindestens zwei teleskopierenden Schüssen, gekennzeichnet durch folgende Merkmale:
1. Vom Boden (111) des Zylinders (11) geht eine sich durch den Boden (211) des ersten Schusses (21) erstreckende Durchführung (112) für das beim Einfahren abströmende Druckmittel aus,
2. entsprechende Durchführungen (212) gehen bei mehr als zwei teleskopierbaren Schüssen (21, 31, 41) unter Aussparung der beiden letzten Schüsse (31, 41) vom Boden der Schüsse mit der vom Boden (111) des Zylinders (11) ausgehenden Durchführung (112) ein teleskopierendes System bildend für das beim Einfahren abströmende Druckmittel aus,
3. der vorletzte und der letzte Schuß (31, 41) sind durchgängig.
4. soweit sich durch die Böden (211, 311) der Schüsse Durchführungen (112, 212) erstrecken, befinden sich in den Böden (211, 311) die angrenzenden Zylinderräume (113 u. 214, 214 u. 312) nur in Einfahrendstellung und in Ausfahrendstellung des jeweiligen Schusses (21, 31) verbindende Durchgänge (216, 217) für das abströmende Druckmittel einerseits und für das dem Zylinderdruckraum (113) zugeführte Ausfahrdruckmittel andererseits.

2. Teleskopzylinder nach Anspruch 1, gekennzeichnet durch mechanisch aufsteuerbare Ventile in den die Zylinderräume in Ausfahrendstellung und in Einfahrendstellung verbindenden Durchgängen.

3. Teleskopzylinder nach Anspruch 2, dadurch gekennzeichnet, daß sich auf den Durchführungen (112, 212) in in den Böden (211, 311) der Schüsse (21, 31) ausgebildeten, zu den zylinderseitigen Räumen (113, 214) durchgängigen Kammern (213, 313) angeordnete Schließkörper (218, 318) führen, die unter Federdruck (219) den Durchgang (216, 217) zum ausfahrseitigen Raum (214, 312) schließen.

4. Teleskopzylinder nach Anspruch 3, gekennzeichnet durch einen vom Schließkörper (218) ausgehenden, über den Schuß (21) vorspringenden, in Ausfahrendstellung des Schusses (21) gegen einen Anschlag (114) am vorgelagerten Zylinder (11) bzw. vorgelagerten Schuß auflaufenden Mitnehmer (221).

5. Teleskopzylinder nach Anspruch 3 oder Anspruch 4, dadurch gekennzeichnet, daß die Schließkörper (218, 318) mit Durchgängigkeit belassenden, sich in die ausfahrseitigen Räume (214, 312) erstreckenden Ansätzen (222) versehen sind.

## Revendications

1. Vérin télescopique sortant sous la pression d'un fluide sous pression et entrant sous l'action d'une force extérieure avec au moins deux éléments télescopiques, caractérisé par les caractéristiques suivantes :
1. du fond (111) du vérin (11) part un passage (112) s'étendant à travers le fond (211) du premier élément (21) pour le fluide sous pression s'écoulant lors de la rentrée,
2. des passages (par exemple 212) correspondants partent, dans le cas de plus de deux éléments télescopiques (par exemple 21, 31, 41), par découpe des deux derniers éléments (par exemple 31, 41), du fond des éléments avec le passage (112), partant du fond (111) du vérin (11), formant un système télescopique, pour le fluide sous pression s'écoulant lors de la rentrée,
3. l'avant-dernier et le dernier élément (par exemple 31, 41) sont passants,
4, si à travers les fonds (par exemple 211, 311) des éléments s'étendent des passages (par exemple 112, 212), se trouvent dans les fonds (par exemple 211, 311) des chambres de vérin (par exemple 113 et 214, 214 et 312) adjacentes, uniquement dans la position de fin de course de rentrée et dans la position de fin de course de sortie de l'élément respectif (par exemple 21, 31), des passages de liaison (par exemple 216/217) pour le fluide sous pression s'écoulant d'une part et pour le fluide de pression de sortie envoyé à la chambre de pression de vérin (113) d'autre part.

2. Vérin télescopique selon la revendication 1, caractérisé par des soupapes commandables mécaniquement dans les passages reliant les chambres de vérin dans la position de fin de course de sortie dans la position de fin de course de rentrée.

3. Vérin télescopique selon la revendication 2, caractérisé en ce que des corps de fermeture (218, 318), formés sur les passages (par exemple 112, 212) dans les fonds (211, 311) des éléments (20, 31), mènent aux chambres (213, 313), de passage vers les volumes (113, 214) côté vérin, corps de fermeture qui, sous la pression de ressorts (par exemple 219) ferment le passage (par exemple 216/217) vers le volume (214, 312) côté sortie.

4. Vérin télescopique selon la revendication 3, caractérisé par un entraîneur (221) partant du corps de fermeture (par exemple 218), faisant saillie de l'élément (par exemple 21), arrivant dans la position de fin de course de sortie de l'élément (21) contre une butée (114) sur le vérin (11) placé devant ou l'élément placé devant.

5. Vérin télescopique selon la revendication 3 ou 4, caractérisé en ce que les corps de fermeture (par exemple 218, 318) sont pourvus d'appendices (par exemple 222) autorisant le passage, s'étendant dans les volumes côté sortie (par exemple 214, 312).

## Claims

1. Telescopic cylinder, which extends under the pressure of pressure medium and retracts by the effect of an external force, having at least two telescoping stages, characterised by the following features:
1. a conduit (112), for the pressure medium which flows out during the retraction movement, runs from the base (111) of the cylinder (11) and extends through the base (211) of the first stage (21),
2. if there are more than two telescopable stages (e.g. 21, 31, 41), corresponding conduits (e.g. 212) run from the base of the stages, so as to leave a recess between the last two stages (e.g. 31, 41), and form, with the conduit (112) extending from the base (111) of the cylinder (11), a telescoping system for the pressure medium which flows out during the retraction movement,
3. the penultimate and the final stage (e.g. 31, 41) are interconnectable,
4. if conduits (e.g. 112, 212) extend through the bases (e.g. 211, 311) of the stages, passages (e.g. 216/217) are situated in the bases (e.g. 211, 311) and connect the adjacent cylinder chambers (e.g. 113 and 214, 214 and 312) only in the final retraction position and in the final extension position of the respective stage (e.g. 21, 31), said passages being for the outward flowing pressure medium, on the one hand, and for the outgoing pressure medium supplied to the cylinder pressure chamber (113), on the other hand.

2. Telescopic cylinder according to claim 1, characterised by mechanically controllable valves in the passages which connect the cylinder chambers in the final extension position and in the final retraction position.

3. Telescopic cylinder according to claim 2, characterised in that closure members (218, 318) are guided along the conduits (e.g. 112, 212), said closure members being disposed in chambers (213, 313), which are provided in the bases (211, 311) of the stages (21, 31) and are continuous to the chambers (113, 214) on the cylinder side, which closure members close the passage (e.g. 216/217) leading to the chamber (214, 312) on the extension side under the pressure of a spring (e.g. 219).

4. Telescopic cylinder according to claim 3, characterised by an entrainment means (221), which extends from the closure member (e.g. 218), protrudes beyond the stage (e.g. 21) and abuts against a stop member (114) on the premounted cylinder (11) or premounted stage when the stage (21) is in its final extension position.

5. Telescopic cylinder according to claim 3 or claim 4, characterised in that the closure members (e.g. 218, 318) are provided with extension members (e.g. 222), which permit continuity and extend into the chambers (e.g. 214, 312) on the extension side.
